# FASCICULE DE BREVET EUROPEEN

(11) **EP 0 203 247 B1**
(45) Date de publication et mention de la délivrance du brevet: **01.02.1989**
(21) Numéro de dépôt: 85870077.6
(22) Date de dépôt: 30.05.1985
(51) Int. Cl.: E04B 2/82

(54) **Equipement pour local d'habitation**
Wohnraumeinrichtung
Dwelling equipment

(43) Date de publication de la demande: 03.12.1986
(73) Titulaire: Hüppe Planacord s.a., B-7713 Marquain-Lez-Tournai (BE)
(72) Inventeur: De Nayer, Guy Pierre, F-75014 Paris (FR); Bay, Dominique, B-7000 Mons (BE)
(74) Mandataire: Dopchie, Jean-Marc

(56) Documents cités:
- DE-A- 1 955 404
- FR-A- 2 556 023
- US-A- 4 360 991

## Description

L'invention concerne un équipement d'immeuble : pour local d'habitation, pour bureau, ou à tout autre usage. Un tel équipement est connu de, par exemple, US-A-4 360 991.

Le but de l'invention est de fournir un équipement permettant à l'usager du local de faire varier à volonté l'étendue des deux parties du local séparées par l'équipement suivant l'invention.

L'équipement suivant l'invention comprend un châssis-caisson métallique ou en bois, rectangulaire, double et entretoisé qui s'étend verticalement du sol au plafond et horizontalement d'un des murs du local au mur opposé. Ce châssis-caisson est auto-portant et mobile à translation dans le local, des moyens de guidage étant prévus dans le local afin de guider le déplacement du châssis-caisson suivant une direction horizontale parallèle aux deux murs entre lesquels il se déplace.

L'épaisseur du châssis-caisson est équipé à la demande pour constituer une armoire, un sas de passage, un logement de lit escamotable, une penderie, une bibliothèque ou tout autre rangement, suivant les fonctions que l'on veut donner à cet équipement.

On décrira ci-après deux exemples de réalisation de l'équipement suivant l'invention, illustrés au moyen des figures jointes à cette description.
- La figure 1 est une perspective montrant la structure fondamentale du châssis-caisson suivant un premier mode de réalisation de l'invention.
- La figure 2 est une coupe verticale dans la profondeur du châssis-caisson du même mode de réalisation de l'invention.
- La figure 3 est une vue avec arrachement du châssis-caisson de la figure 1.
- La figure 4 est une vue d'un détail du châssis-caisson de la figure 3.
- La figure 5 montre une utilisation de l'invention.
- La figure 6 montre une autre utilisation de l'invention.
- Les figures 7 à 10 montrent des exemples de mise en oeuvre de l'équipement suivant l'invention.
- La figure 11 est une coupe verticale dans la largeur d'un châssis-caisson suivant un autre mode de réalisation de l'invention.
- La figure 12 est une coupe verticale dans la largeur du châssis-caisson montrant certains détails de cet autre mode de réalisation de l'invention.
- La figure 13 est une coupe verticale dans la profondeur du châssis-caisson montrant certains détails de cet autre mode de réalisation de l'invention.
- La figure 14 est une coupe horizontale schématique montrant un type de joint latéral d'un châssis-caisson suivant l'invention.

L'équipement représenté sur la figure 1 comprend un châssis-caisson 1 monté roulant sur deux rails 2, 3. Le châssis-caisson s'étend verticalement du sol 4 au plafond 5 du local dans lequel il se trouve (figure 2). Dans ce local, il s'étend de l'un à l'autre de deux murs 6, 7 en vis à vis, auquel cas les deux rails 2, 3 sont de préférence situés à proximité et le long de ces murs. Sur la figure 1, pour la clarté du dessin, on a seulement représenté l'un des murs (référence 6).

Le châssis-caisson 1 est essentiellement constitué par un cadre d'armature autostable formant les côtés du châssis-caisson ; l'intérieur du cadre constitue le renfoncement du châssis-caisson et les faces avant et arrière du cadre constituent respectivement les faces avant et arrrière de la cloison constituée dans le local par le châssis-caisson.

Dans la réalisation représentée, le cadre d'armature est constitué d'un cadre avant 8 et d'un cadre arrière 9, montés en parallèle et entretoisés par des panneaux 10 fixés aux cadres, par vissage ou clouage par exemple. Ces panneaux 10 constituent les côtés du renfoncement.

Les cadres avant et arrière sont de préférence constitués par des profilés creux à section droite rectangulaire P asssemblés par de cornières C qui s'encastrent dans les profilés (figure 3).

Un matériau d'isolation phonique ou thermique 11 (par exemple une mousse, un feutre, etc.) est disposé à la demande sur le pourtour du châssis-caisson 1 pour réaliser une isolation sur les côtés et sur les dessus du châssis-caisson 1, entre les cadres avant 8 et arrière 9.

Eventuellement, les cadres avant 8 et arrière 9 sont recouverts par des flasques décoratifs 12.

Les cadres avant 8 et arrière 9 sont munis de galets d'extrémité 13 pour rouler sur les rails 2, 3.

La figure 4 est une vue de détail montrant le montage d'un galet 13 dans la cornière inférieure gauche Ci du cadre avant 8.

Si on le désire, des moyens connus sont prévus pour escamoter le galet 13 vers le haut lorsqu'on désire immobiliser le châssis-caisson 1. Dans la réalisation représentée, le châssis-caisson 1 comporte des roulements complémentaires, par exemple des rouleaux 14 qui portent directement sur le sol du local. Un ou plusieurs des galets 13 ou roulements 14 peuvent être motorisés si on le désire pour faciliter le déplacement du châssis-caisson 1 dans le local.

Le renforcement du châssis-caisson 1 est équipé à la demande suivant les désiderata.

Ce renforcement comporte, par exemple, des penderies 15 (figures 5, 6), une porte 16 (figure 5), des lits escamotables 17 (figure 6), etc.

Les figures 7 à 10 montrent un immeuble dont une pièce 19 est équipée de deux châssis-caisson 20 et 21 en vis-à-vis qui séparent cette pièce 19 des pièces contiguës 22, 23. Le châssis-caisson 20 comporte une porte 16 et a le reste de son renfoncement tourné vers la pièce 22 ; le châssis-caisson 21 ne comporte pas de porte et a son renfoncement tourné en partie vers la pièce 23. En déplaçant au choix l'un et/ou l'autre des châssis-caissons 20 et 21, on fait varier, selon les besoins momentanés, l'étendue des pièces 19, 22 et 23 (figures 7 à 10).

Suivant un autre mode de réalisation, représenté à la figure 11, le châssis-caisson 1 suivant l'invention est suspendu à deux rails 24, 25 fixés au plafond, chaque rail 24, 25 étant constitué par un profilé-omega les extrémités servant de piste de roulement aux galets 26. Les galets 26 sont fixés aux ailes d'un profilé 27 auquel est suspendu le châssis-caisson 1 par une tige 28.

Suivant ce mode plus particulier de réalisation du châssis-caisson 1 suivant l'invention, le châssis-caisson 1 comprend également un ensemble mécanique, qui, lorsque le châssis-caisson 1 est au repos, applique fermement au sol et au plafond des profils 29, 30 et 31 de jonction acoustique tout en permettant lorsque le châssis-caisson 1 est en mouvement, et que les profils 29, 30 et 31 sont détachés du sol et du plafond de permettre l'évacuation rapide de l'air de la pièce rétrécie vers la pièce agrandie par le mouvement du châssis-caisson 1 grâce à l'espace libre 32 laissé entre le châssis-caisson 1 d'une part et les murs 6 et 7, le sol 4 et le plafond 5 d'autre part.

Dans un mode particulier de réalisation (fig. 12) d'un châssis-caisson suivant l'invention, un joint acoustique 29 est appliqué par voie télescopique contre la base du rail 24 tandis qu'un joint acoustique 30 est appliqué au plafond par rotation de la plaque 33 autour de l'axe 34 et commandé au moyen d'un cable 35.

Dans un autre mode particulier de réalisation (fig. 13) d'un châssis-caisson suivant l'invention, un double joint acoustique 36 monté sur un châssis rigide mobile 41 est appliqué au plafond au moyen d'une commande télescopique 37.

Les châssis-caisson suivant l'invention peuvent également être équipés de joints latéraux 39 rotatifs (fig. 14).

L'ensemble mécanique, assurant l'ouverture et la fermeture des espaces libres 32 nécessaires à l'évacuation rapide de l'air de la pièce rétrécie vers la pièce agrandie par le mouvement du châssis-caisson 1 suivant l'invention est logé entre les cadres avant 8 et arrière 9 du châssis-caisson 1 (fig. 11) et commandé par une manivelle 40.

Cet ensemble mécanique peut être composé de cables, tringles, cylindres à pistons pneumatiques, excentriques, vis sans fin, à commande électrique ou autre sans pour autant sortir de l'objet de l'invention.

Cet ensemble mécanique assure l'isolation thermique en même temps que l'isolation phonique d'une pièce séparée de la pièce contiguë par le châssis-caisson suivant l'invention.

Le nombre de rails ou de rouleaux comme moyens de guidage pour le déplacement du châssis-caisson suivant l'invention dépend de la largeur du local à départager et n'est pas limité à deux.

## Revendications

1. Equipement d'immeuble pour local d'habitation, bureau ou à tout autre usage caractérisé en ce qu'il comprend un châssis-caisson (1) métallique ou en bois, rectangulaire, double et entretoisé, qui s'étend verticalement du sol (4) au plafond (5) et horizontalement de l'un des murs (6) du local au mur opposé (7), le dit châssis-caisson (1) étant auto-portant et mobile à translation dans le local, des moyens de guidage (2, 3, 24, 25) étant prévus dans le local afin de guider le déplacement du châssis-caisson suivant une direction horizontale parallèle aux deux murs latéraux (6, 7) entre lesquels il se déplace.

2. Equipement suivant la revendication 1 caractérisé en ce que les moyens de guidage sont des rails (2, 3, 24, 25) et en ce que le châssis-caisson (1) est monté pour rouler sur ces rails.

3. Equipement suivant la revendication 2 caractérisé en ce que les rails (2, 3) sont fixés au sol (4) et en ce que le châssis-caisson (1) est muni de galets (13) profilés de manière à suivre les rails (2, 3) pendant le déplacement du châssis-caisson (1), et, éventuellement, de roulements intermédiaires (14), ces galets ou roulements pouvant être motorisés ou non.

4. Equipement suivant la revendication 2 caractérisé en ce que les rails (24, 25) sont fixés au plafond (5) et en ce que le châssis-caisson (1) est muni de galets (26) profilés de manière à suivre les rails (24, 25) pendant le déplacement du châssis-caisson (1).

5. Equipement suivant la revendication 4 caractérisé en ce que les rails (24, 25) sont constitués par des profilés-omega renversés, fixés au plafond, les galets (26) fixés au châssis-caisson (1) roulant à l'intérieur de ces profilés-omega sur les extrémités des dits profilés-omega _(24, 25).

6. Equipement suivant une des revendications précédentes caractérisé en ce que au moins un des moyens de guidage (2, 3, 24, 25) est disposé le long et à proximité d'un des murs latéraux (6, 7).

7. Equipement suivant une des revendications précédentes caractérisé en ce que le châssis-caisson (1) est constitué d'un cadre avant (8) et d'un cadre arrière (9) montés en parallèle et entretoisés par des panneaux (10).

8. Equipement suivant une des revendications précédentes caractérisé en ce que le châssis-caisson (1) est garni d'un mobilier modulaire (15, 17) s'ouvrant sur l'une ou l'autre ou les deux faces de la cloison ainsi formée.

9. Equipement suivant une des revendications précédentes caractérisé en ce que le châssis-caisson (1) comporte un sas de passage entre les deux pièces du local séparées par la cloison permettant de traverser la cloison, ce cas de passage pouvant être ou non muni de portes (16) sur l'une ou l'autre, ou les deux faces de cette cloison.

10. Equipement suivant une des revendications précédentes, caractérisé en ce qu'un matériau d'isolation phonique ou thermique (11) est disposé en tant que besoin sur le pourtour extérieur, et/ou entre les cadres avant (8) et arrière (9) du châssis-caisson (1).

11. Equipement suivant une des revendications précédentes caractérisé en ce qu'il comporte au moins une espace libre (32) pouvant être ouvert ou fermé à volonté, la section totale de cet espace libre (32) étant suffisante pour permettre l'évacuation rapide de l'air de la pièce rétrécie vers la pièce agrandie du local par le déplacement du châssis-caisson (1).

12. Equipement suivant la revendication 11 caractérisé en ce qu'il comporte une mécanique télescopique, pneumatique ou électrique fixée entre les cadres avant (8) et arrière (9) du châssis-caisson (1) ou sur le pourtour de ce châssis-caisson (1) assurant l'ouverture ou la fermeture de l'espace libre (32).

13. Equipement suivant la revendication 12 caractérisé en ce que la mécanique assurant l'ouverture et la fermeture de l'espace libre (32) est constitué par des joints souples (29, 30, 31, 36, 39), éventuellement montés sur des châssis mobiles rigides (41), pouvant être ou non appliqués contre les parois : plafond (5), sol (4), rails (2, 3, 24, 25), murs latéraux (6, 7) par la dite mécanique au moyen de éables (35), tringles, pistons, excentriques, etc. à partir d'une commande (40) fixée au châssis-caisson (1), éventuellement dissimulé dans un meuble (15) situé dans le châssis-caisson.

14. Locaux comportant au moins un équipement suivant une des précédentes revendications.

## Claims

1. Fitment for buildings, for use in dwellings or offices or for any other use, characterized in that it comprises a double, braced rectangular metal or wooden box and framework structure (1) which extends vertically from the floor (4) to the ceiling (5) and horizontally from one wall (6) of the room to the opposite wall (7), said box and framework structure (1) being self-supporting and capable of translotary movement in the room, guide means (2, 3, 24, 25) being provided in the room in order to guide the displacement of the box and framework structure in a horizontal direction parallel to the two side walls (6, 7) between which it is moved.

2. Fitment according to Claim 1, characterized in that the guide means are rails (2, 3, 24, 25) and in that the box and framework structure (1) is mounted to run on these rails.

3. Fitment according to Claim 2, characterized in that the rails (2, 3) are fixed to the floor (4), and in that the box and framework structure (1) is provided with rollers (13) profiled to follow the rails (2, 3) during the movement of the box and framework structure (1) and optionally with intermediate running means (14), which rollers or running means may or may not be motorized.

4. Fitment according to Claim 2, characterized in that the rails (24, 25) are fixed to the ceiling (5), and in that the box and framework structure (1) is provided with rollers (26) profiled to follow the rails (24, 25) during the movement of the box and framework structure (1).

5. Fitment according to Claim 4, characterized in that the rails (24, 25) consist of inverted omega-shaped sections fixed to the ceiling, the rollers (26) fixed to the box and framework structure (1) running inside these omega-shaped sections on the ends of said omega-shaped sections (24, 25).

6. Fitment according to one of the preceding claims, characterized in that at least one of the guide means (2, 3, 24, 25) is disposed along and near one of the side walls (6, 7).

7. Fitment according to one of the preceding claims, characterized in that the box and framework structure (1) consists of a front frame (8) and a rear frame (9) which are mounted parallel and braced by panels (10).

8. Fitment according to one of the preceding claims, characterized in that the box and framework structure (1) is equipped with modular furniture (15, 17) opening onto one or the other or both faces of the partition thus formed.

9. Fitment according to one of the preceding claims, characterized in that the box and framework structure (1) contains a passageway between the two rooms separated by the partition in the premises, thus permitting passage through the partition, which passageway may or may not be provided with doors (16) on one or the other or on both faces of said partition.

10. Fitment according to one of the preceding claims, characterized in that an acoustic or thermal insulating material (11) is disposed as required on the outer periphery and/or between the front frame (8) and rear frame (9) of the box and framework structure (1).

11. Fitment according to one of the preceding claims, characterized in that it contains at least one free space (32) capable of being opened or closed at will, the total section of this free space (32) being sufficient to permit the rapid evacuation of air from the room made smaller to the room made larger in the premises by the movement of box and framework structure (1).

12. Fitment according to Claim 11, characterized in that it is provided with a telescopic, pneumatic or electric mechanism fixed between the front frame (8) and the rear frame (9) of the box and framework structure (1) or on the periphery of said box and framework structure (1) to effect the opening or closing of the free space (32).

13. Fitment according to Claim 12, characterized in that the mechanism effecting the opening and closing of the free space (32) consists of flexible seals (29, 30, 31, 36, 39), which are optionally mounted on movable rigid frames (41) and which are capable of being or not being applied against the walls ; ceiling (5), floor (4), rails (2, 3, 24, 25), side walls (6, 7) by said mechanism with the aid of cables (35), rods, pistons, eccentrics, etc., by means of a control (40) fixed to the box and framework structure (1) and optionally concealed in a piece of furniture (15) situated in the box and framework structure.

14. Rooms equipped with at least one fitment according to the preceding claims.

## Patentansprüche

1. Gebäudeeinrichtung für Wohn-, Büro- oder andere Lokale, dadurch gekennzeichnet, dass sie aus einem verstrebten, rechteckigen Holz- oder Metall- Doppelrahmenkasten (1) besteht, welcher sich vertikal vom Boden (4) bis zur Decke (5) und horizontal von der einen (6) bis zur gegenüberstehenden Wand (7) erstreckt und welcher selbsttragend und innerhalb des Lokals translatorisch so verstellbar ist, dass seine Bewegung von Leitelementen (2, 3, 24, 25) in eine horizontale, zu den Seitenwänden (6, 7) parallele Richtung, zwischen diesen Wänden geführt ist.

2. Einrichtung nach Anspruch 1, dadurch gekennzeichnet, dass die Leitelemente (2, 3, 24, 25) Schienen sind, und dass der Kasten (1) so ausgeführt ist, dass er auf diesen Schienen rollt.

3. Einrichtung nach Anspruch 2, dadurch gekennzeichnet, dass die Schienen (2, 3) auf dem Boden (4) montiert sind und dass der Kasten (1) einerseits mit profilierten Laufrollen (13), welche den Schienen (2, 3) während der Bewegung des Kastens (1) folgen, oder andrerseits eventuell auch mit Zwischenstützrollen (14) versehen ist, wobei die Rollen motorisiert oder nicht motorisiert sind.

4. Einrichtung nach Anspruch 2, dadurch gekennzeichnet, dass die Schienen (24, 25) auf der Decke (5) montiert sind, und dass der Kasten (1) mit profilierten Laufrollen (26) versehen ist, welche den Schienen (24, 25) während der Bewegung des Kastens (1) folgen.

5. Einrichtung nach Anspruch 4, dadurch gekennzeichnet, dass die an der Decke montierten Schienen (24, 25) aus rechteckigen, offenen Profilen bestehen, im Inneren deren die am Kasten (1) angemachten Laufrollen (26) beiderseits der Oeffnung rollen.

6. Einrichtung nach einem der vorangehenden Ansprüche, dadurch gekennzeichnet, dass mindestens das eine der Leitelemente (2, 3, 24, 25) entlang einer der Seitenwände (6, 7) und in ihrer Nähe angebracht ist.

7. Einrichtung nach einem der vorangehenden Ansprüche, dadurch gekennzeichnet, dass der Kasten (1) aus einem vorderen (8) und einem hinteren Rahmen (9) besteht, welche parallel zueinander motiert und mit Bretterns (10) verstrebt sind.

8. Einrichtung nach einem der vorangehenden Ansprüche, dadurch gekennzeichnet, dass der Kasten (1) mit Modul-Möbeln (15,17) versehen ist, welche von der einen oder von den beiden Seiten der so entstandenen Trennwand bedienbar sind.

9. Einrichtung nach einem der vorangehenden Ansprüche, dadurch gekennzeichnet, dass der Kasten (1) einen Durchgang zwischen den zwei von der Trennwand gebildeten Lokalabteilen aufweist, wobei dieser Durchgang auf der einen, der anderen oder auf beiden Seiten der Trennwand mit einer Türe (16) versehen werden kann.

10. Einrichtung nach einem der vorangehenden Ansprüche, dadurch gekennzeichnet, dass Schall- und/oder thermisch isolierendes Material (11) entlang des Umfangs des Kastens und/oder zwischen dem vorderen (8) und dem hinteren Rahmen (9) des Kastens (1) nach Bedürfnis angebracht ist.

11. Einrichtung nach einem der vorangehenden Ansprüche, dadurch gekennzeichnet, dass sie mindestens einen freien Raum (32) besitzt, welcher nach Belieben auf- und abgesperrt werden kann und dessen Querschnitt so dimensioniert ist, dass bei der Bewegung des Kastens (1) die Luft aus dem kleiner werdenden Lokalabteil in den grösser werdenden Lokalabteil schneller abfliesst.

12. Einrichtung nach Anspruch 11, dadurch gekennzeichnet, dass sie mit einem teleskopischen, pneumatischen oder elektrischen Mechanismus versehen ist, welcher zwischen dem vorderen (8) und dem hinteren Rahmen (9) des Kastens (1) oder dem Umfang des Kastens (1) entlang montiert ist, und der Auf- und Absperrung des freien Raumes (32) dient.

13. Einrichtung nach Anspruch 12, dadurch gekennzeichnet, dass der den freien Raum (32) auf- und absperrende Mechanismus weiche, elastische Dichtungen (29, 30, 31, 36, 39) aufweist, welche eventuell auf starren jedoch bewegbaren Trägern (41) montiert sind und welche mittels Kabel (35), Stangen, Kolben, Exzenter, und so weiter gegen Flächen wie die Decke (5), den Boden (4), die Schienen (2, 3, 24, 25), und/oder die Seitenwände (6, 7) aufgelegt werden können, und zwar nach Belieben durch die Betätigung eines Steuerorgans (40), welches auf dem Kasten (1), eventuell versteckt in einem sich in dem Kasten befindenden Möbel (15), montiert ist.

14. Lokale, welche mit mindestens einer Einrichtung nach den vorangehenden Ansprüchen versehen sind.
